# EUROPÄISCHE PATENTANMELDUNG

(11) **EP 0 162 135 A2**
(43) Veröffentlichungstag der Anmeldung: **27.11.1985**
(21) Anmeldenummer: 84114474.4
(22) Anmeldetag: 29.11.1984
(51) Int. Cl.: H01J 9/26, H01J 17/49

(54) **Anzeigevorrichtung und Verfahren zu ihrer Herstellung**

(30) Priorität: 05.12.1983 DE 3343951
(71) Anmelder: SIEMENS AKTIENGESELLSCHAFT, 80333 München (DE)
(72) Erfinder: Mammach, Peter, D-8025 Unterhaching (DE)

(57) **Zusammenfassung**

Ein Gasentladungspanel enthält normalerweise zwei zueinander parallele Patten (1,2,3,4), die randseitig über ein Glaslot miteinander verbunden sind und eine Vielzahl von durch den Glaslotrahmen (16) geführten (Schicht-)Elektroden (8, 9, 11, 12, 15) tragen. Eine solche Zelle wird zunächst bei 450°C verlötet, dann vollständig abgekühlt und anschließend bei höchstens 320°C ausgeheizt. Erfindungsemäß wird nun vorgeschlagen, die Ausheizung in die Abkühlphase zu verlegen, das heißt, die Zelle beim Abküklen einige Zeit auf der Ausheiztemperaturzu haften. Eine solche Wärmebehandlung ist in mehrfacher Hinsicht günstig: Die Ausheiztemperatur, die bisher durch die Temperaturwechselbeanspruchung begrenzt war, kann um mindestens 50°C erhöht werden; der insgesamt für die Lötung und die Ausheizung benötigte Zeitraum läßt sich mindestens halbieren; die Elektroden (8, 9, 11,12,15) können zwischen der Lötung und der Ausheizung nicht mehr mit der Umgebungsluft reagieren. Führt man auch noch die Lötung in einer Inertgas-Atmosphäre durch, so kommt man auch mit empfindlichen Elektroden zu reproduzierbaren Ergebnissen.

Hauptanwendungsgebiet: Flachbildschirm, bei dem Elektronen in einem Plasma erzeugt und - nachbeschleunigt auf einige kV - auf einen Phosphor gelenkt werden.

## Beschreibung

Die Erfindung bezieht sich auf ein Herstellungsverfahren gemäß dem Oberbegriff des Anspruchs 1. Eine solche Fertigungstechnik wird in der US-PS 3778127 beschrieben.

Gegenstand der zitierten Patentschrift ist ein Gasentladungsdisplay, dessen Zelle folgendermaßen zusammengebaut wird: Zwei Elektrodenplatten werden - distanziert durch Abstandskörper und einen aus Glaslotstäben gebildeten Rahmen - übereinandergelegt. Dieser Stapel wird dann auf eine Löttemperatur T₁, bei der sich das Glaslot verflüssigt, gebracht und wieder auf Raumtemperatur abgekühlt. Anschließend wird die entstandene Zelle evakuiert und erneut auf eine Ausheiztemperatur Tₐ erhitzt, um ihren Innenraum zu entgasen. Die ausgeheizte Zelle wird wieder abgekühlt und schließlich mit ihrem Betriebsgas gefüllt.

Damit der Lötvorgang die Zellenteile nicht allzu sehr beansprucht, sollte das Glaslot bei Temperaturen von höchstens 450°C schmelzen. Ein stabiles Glaslot mit einer derart niedrigen Schmelztemperatur läßt Ausheiztemperaturen von allenfalls 320°C zu. Höhere Tₐ-Werte vergrößern die Gefahr, daß die Zelle durch Lecks, Plattenrisse und/ oder Leiterbrüche unbrauchbar wird, würden aber andererseits die Reinigungswirkung verbessern. Dies gilt vor allem für Plasmapaneltypen mit einer kathodolumineszenten Schicht, deren Lebensdauer bekanntlich sehr empfindlich von Verunreinigungen abhängt.

Die Differenz zwischen der Löt- und der Ausheiztemperatur läßt sich weiter verringern, wenn man statt eines stabilen ein kristallisierendes Glaslot verwendet, das bei T₁ kristallisiert und dadurch relativ hitzefest wird. Der Tesperaturgewinn ist aber relativ bescheiden und muß im übrigen mit einem verschlechterten Abdichtvermögen erkauft werden; denn kristallisierendes Glaslot bleibt während des gesamten Lötprozesses relativ hochviskos (US-PS 4071 287) und kann daher die durchgeführten Elektroden, die regelmäßig durch Unterätzungen komplizierte Profile mit ausgeprägten Überhängen erhalten haben, nicht immer sauber umschließen.

Der Erfindung liegt die Aufgabe zugrunde, das Herstellungsveriahren der eingangs genannten Art so abzuwandeln, daß man - im Rahmen der bewährten Glaslottecrnik - bei einer höheren Temperatur als bisher ausheizen kann. Diese Aufgabe wird erfindungsgemäß durch die im Patentanspruch 1 genannte Methode gelöst.

Wenn man in der vorgeschlagenen Weise vorgeht und den Ausheizschritt in die Abkühlphase nach dem Löten verlegt, sind Ausheiztemperaturen möglich, die ohne weiteres um weniger als 60°C unter den erforderlichen Löttemperaturen liegen. Dieser durchaus nicht vorhersehbare Effekt hängt offenbar damit zusammen, daß Tₐ bei der bisher-praktizierten Temperaturführung durch die Wechselbeanspruchung begrenzt wurde und daß die erfindungsgemäß vorgesehene Temperaturbehandluag - ein einziger Zyklus mit einem kurzzeitigen Stillstand bei der Temperaturabsenkung - die Zelle thermisch weit weniger belastet.

Das neue Verfahren bringt darüber hinaus weitere Vorteile: Die zum Löten und Ausheizen insgesamt erforderliche Zeit kann nahezu halbiert werden. Hatte man bisher insgesamt etwa 24h zu veranschlagen, so genügen jetzt weniger als 13h. Der Zeitraum ließe sich sogar noch weiter verkürzen; derm werm die Zelle nach ihrer Verlötung nicht noch einmal erhitzt werden muß, kann man höhere Restspannungen tolerieren und dementsprechend rascher aufwärmen und abkühlen. Günstig ist auch der Umstand, daß das Zelleninnere zwischen dem Löten und dem Ausheizen nicht mehr mit der Umgebungsluft in Berührung kommt; so werden Oberflächenreaktionen vermieden, deren Produkte die Zellenqualitäten beeinträchtigen und sich nur schwer entfernen lassen. Enthält das Display besonders empfindliche Elektroden, beispielsweise eine Zirkonkathode oder ungeschützte Kupferleitungen, so sollte man die Lötung unter einer Schutzgasatmosphäre vornehmen, damit sich die gefährdeten Metalloberflächen nicht mit einer undefinierten Oxidhaut überziehen. Diese Maßnahme, die an sich aus der US-PS 38 79 629 bekannt ist; läßt sich ohne sonderlichen Mehraufwand mit dem sowieso schon vorhandenen Evakuierungssystem durchführen. Damit steht nunmehr eine Methode zur Verfügung, mit der eine Plasmapanelzelle einfach, schnell, reproduzierbar und mit geringer Ausschußrate zusammengesetzt und präpariert werden kann.

Der Gedanke, einen glasgelöteten Körper während des Abkühlens bei einer bestimmten Temperatur abzupumpen und eine Zeitlang zu halten, ist an sich schon einmal geäußert worden; vgl. hierzu die US-PS 4176892, Spalte 3, Abs. 2. Diese Literaturstelle befaßt sich allerdings ausschließlich mit Gaslasern, und die Abkühlverzögerung soll dort offensichtlich nicht zum Entgasen, sondern zum Gasfüllen dienen, Dieser Vorschlag ist überdies von der Gaslaserindustrie, soweit ersichtlich, nicht aufgegriffen worden.

Weitere vorteilhafte Ausgestaltungen und Weiterbildungen der Erfindung sind Gegenstand zusätzlicher Ansprüche.

Der Lösungsvorschlag soll nun anhand eines bevorzugten Ausführungsbeispiels unter Bezugnahme auf die beigefügte Figur näher erläutert werden.

Die Figur zeigt in einem vereinfachten Seitenschnitt einen Flachbildschirm, der in erfindungsgemäßer Weise hergestellt worden ist. Dieses Display enthält eine flache Vakuumhülle mit einem wannenartigen Rückteil 1 und einer Frontplatte 2. Das Hülleninnere wird durch eine Steuerstruktur, gebildet aus einer Steuerscheibe 3 und einer Steuerplatte 4, in einen Gasentladungsraum 5 und einen Nachbeschleunigungsraum 6 unterteilt.

Das Rückteil trägt eine Reihe von zueinander parallelen, durch den Wannenboden geführten Kathodenstreifen 7 und einen (nicht dargestellten) Pumpstengel. Die Steuerscheibe 3 ist auf ihrer Rückseite mit Zeilenleitern 8 und auf ihrer Vorderseite mit Spaltenleitern 9 versehen. Diese Leiter bilden zusammen eine Steuermatrix mit einzeln ansteuerbaren Matrixelementen. In jedem Element ist die Elektrodenplatte durchbrochen (Löcher 10). Die Steuerplatte 4 ist rückseitig mit zeilenleiterparallelen Streifenleitern 11 und frontseitig mit einer durchgehenden Leitschicht 12 beschichtet. Auch diese Einheit ist gelocht, und zwar in einem dem Lochmuster der Steuerscheibe 3 entsprechenden Raster (Öffnungen 13). Die Frontplatte 2 ist rückseitig mit Phosphorpunkten 14 und darüber mit einer durchgehenden Nachbeschleunigungsanode 15 versehen. Je ein Fhsophorpunkt ist einer der Stützplattenöffnungen 13 vorgelagert. Alle Zellenteile sind über Glaslotnähte 16 miteinander verbunden; die Steuerplatte 4 wird dabei gegen die Frontplatte 2 durch einen Abstandsrahmen 17 distanziert.

Die gesamte Zelle wird folgendermaßen hergestellt: Zunächst erhalten sämtliche Zellenteile ihre Elektroden-und Lochstrukturen. Dann werden sie an den dafür vorgesehenen Stellen mit einer Glaslotpaste bedruckt und getrocknet. Dann setzt man den Zellenkörper auf einem Pumpstand zusammen, wobei die Einzelteile - beispielsweise durch Justierstifte - in lagerichtigen Positionen gehalten werden. Danach schließt man den Pumpstengel an und erhitzt den Stapel mit einer Temperatursteigerung von 7°C/min bis 425°C. Bis etwa 300⁰C wird dabei des Zelleninnere ständig mit einem inerten Gas. (normalerweise 100% N₂) gespült, um eine besonders reine Atmosphäre zu schaffen. Die Löttemperatur wird ca. 20min gehalten. Dann kühlt man mit 2°C/min bis 3°C/min zunächst auf 375⁰C ab, evakuiert, bleibt ungefähr 20min bei dieser Temperatur stehen und setzt dann die Abkühlung, mit etwa dem gleichen Temperaturgradienten, bis auf Raumtemperatur fort. Anschließend aktiviert man im Zelleninneren befindliche Getter, füllt das Betriebsgas ein, arbeitet das Display elektrisch ab und trennt es schließlich vom Pumpstand.

Im Betrieb des Panels brennt zwischen dem jeweils angesteuerten'Kathodenstreifen 7 und dem jeweils getasteten Zeilenleiter 8 ein Plasma, aus dem durch ausgewählte Zeilenleiteröffnungen - die Auswahl besorgen die Spaltenleiter - Elektronen in den Nachbeschleunigungsraum 6 gezogen werden. Dort erhalten die Elektronenstrahlen Energien von einigen kV und prallen schließlich auf einen Phosphorpunkt, den sie zum Leuchten bringen. Die Nachbeschleunigungsstrecke ist so kurz bemessen, daß die anliegende Hochspannung noch nicht ausreicht, im Nachbeschleunigungsraum eine Gasentladung zu zünden. Eine mehr ins einzelne gehende Darstellung der Betriebsweise findet sich in Elektronik 14 (1982) 79.

Die Erfindung ist nicht auf das detailliert geschilderte Ausführungsbeispiel beschränkt. So könnte das Schutzgas beispielsweise die gleiche Zusammensetzung wie das Betriebsgas haben. Diese Verfahrensvariante sorgt dafür, daß der Zelleninnenraum besonders sauber wird, sie erschwert ggf. allerdings die Lecksuche bei den fertiggestellten Zellen. Als Kompromiß bietet sich an, für Schutz- und Betriebsgas verschiedene Isotope des gleichen Elements, etwa ⁴He und 3He, einzusetzen. Statt in einer Schutzatmosphäre könnte man auch in Luft löten, wenn die Elektroden oxidieren dürfen (Beispiel: Aluminium) oder blank bleiben (Beispiel: vernickeltes Kupfer).

## Patentansprüche

1. Verfahren zur Herstellung einer Anzeigevorrichtung, enthaltend eine gasgefüllte Hülle mit wenigstens zwei zueinander parallelen Platten, die durch einen Glaslotrahmen dicht miteinander verbunden sind und von denen zumindest die eine Platte getrennt ansteuerbare, durch den Rahmen geführte Elektroden aufweist, mit folgenden Schritten:
1) die Platten, die ggf. bereits mit ihren Elektroden versehen sind, werden mit zwischengefügter Glaslotmasse übereinandergestapelt,
2) dann bis zu einer ersten Temperatur (Löttemperatur T₁), bei der die Glaslotmasse flüssig wird, erhitzt und
3) anschließend auf Raumtemperatur (Tᵣ) abgekühlt;
4) nach der Erhitzung auf T₁ wird der Plattenstapel bei einer zweiten Temperatur (Ausheiztemperatur Tₐ,Tᵣ<Tₐ< T₁) mit evakuiertem Innenraum ausgeheizt;
dadurch gekennzeichnet, daß man
5) die Abkühlung zunächst bis Tₐ durchführt,
6) dann evakuiert und ausheizt und
7) schließlich bis auf Tᵣ abkühlt.

2. Verfahren nach Anspruch 1, dadurch gekennzeichnet, daß gilt: T₁ - Tₐ<100°C, insbesondere < 70°C.

3. Verfahren nach Anspruch 1 oder 2, dadurch gekennzeichnet, daß gilt: 420°C≤T₁≤450°C und 360°C≤ Tₐ≤ 380°C.

4. Verfahren nach einem der Ansprüche 1 bis 3, dadurch gekennzeichnet, daß der Innenraum des Plattenstapels vor Erreichen der Löttemperatur mit einem Schutzgas, vorzugsweise N₂, gefüllt wird.

5. Verfahren nach Anspruch 4, dadurch gekennzeichnet, daß der Innenraum des Plattenstapels vor Erreichen der Transformationstemperatur der Glaslotmasse mit dem Schutzgas gespült wird.

6. Anzeigevorrichtung, die nach einem Verfahren gemäß einem der Ansprüche 1 bis 5 hergestellt ist, dadurch gekennzeichnet, daß ihre Hülle 3 zueinander parallele Platten (1, 2, 3) enthält, von denen
1) die hintere Platte (Rückplatte 1) innenseitig mindestens eine Kathode (7) trägt,
2) die mittlere Platte (Steuerscheibe 3) rückseitig mit Zeilenleitern (8) und frontseitig mit Spaltenleitern (9) einer Steuermatrix versehen ist und zusammen mit ihren Leitern in jedem Matrixelement ein Loch (10) hat,
3) die vordere Platte (Frontplatte 2) mit Phosphorelementen (14) sowie einer durchgehenden Elektrode (Nachbeschleunigungsanode 15) beschichtet ist, und daß
4) im Betrieb der Vorrichtung zwischen der Kathode (7) und einem der Zeilenleiter (8) eine Gasentladung brennt und zwischen den Nachbeschleunigungselektroden (12, 15) eine Hochspannung 1kV anliegt, wobei die Strecke zwischen den Elektroden so kurz ist, daß die Hochspannung noch eine Gasentladung einleiten kann.

7. Vorrichtung nach Anspruch 6, dadurch gekennzeichnet, daß zwischen der Frontplatte (2) und der Steuerscheibe (3) noch eine weitere, zu diesen Platten parallele Platte (Steuerplatte 4) angeordnet ist, die rückseitig mit zeilenleiterparallelen Streifenleitern (11) und frontseitig mit einer durchgehenden oder spaltenleiterparallel gestreiften Nachbeschleunigungskathode (12) versehen ist und zusammen mit ihren Leitern in einem dem Lochmuster der Steuerscheibe (3) entsprechenden Muster durchbrochen ist (Öffnungen 13).
